# EUROPÄISCHE PATENTSCHRIFT

(11) **EP 1 957 894 B1**
(45) Veröffentlichungstag und Bekanntmachung des Hinweises auf die Patenterteilung: **11.08.2010**
(21) Anmeldenummer: 06819110.5
(22) Anmeldetag: 20.10.2006
(51) Int. Cl.: F25B 49/02, F25B 41/04, F25B 41/06

(54) **VERFAHREN ZUM BETREIBEN EINES KÜHLSCHRANKS SOWIE KÜHLSCHRANK MIT EINEM ZEITVERZÖGERTEN EINSCHALTEN DES VERDICHTERS**
METHOD FOR OPERATING A REFRIGERATOR, AND A REFRIGERATOR IN WHICH THE COMPRESSOR IS SWITCHED ON WITH A TIME DELAY
PROCEDE D'UTILISATION D'UN REFRIGERATEUR ET REFRIGERATEUR DOTE D'UN RACCORDEMENT AVEC RETARD DU COMPRESSEUR

(30) Priorität: 30.11.2005 DE 102005057149
(43) Veröffentlichungstag der Anmeldung: 20.08.2008
(62) Teilanmeldung aus: 10163230.5
(73) Patentinhaber: BSH Bosch und Siemens Hausgeräte GmbH, 81739 München (DE)
(72) Erfinder: GUFFLER, Thomas, 89426 Wittislingen (DE); HAUSMANN, Georg, 89434 Blindheim (DE); IHLE, Hans, 89537 Giengen (DE)
(86) Internationale Anmeldenummer: PCT/EP2006/067623
(87) Internationale Veröffentlichungsnummer: WO 2007/062920

(56) Entgegenhaltungen:
- EP-A2- 1 457 744
- JP-A- 9 318 165
- JP-A- 10 332 245
- US-A- 4 045 973

## Beschreibung

Die Erfindung betrifft ein Kühlgerät, gemäß Anspruch 1 und ein Verfahren zum Betreiben eines Kühlgeräts gemäß Anspruch 8.

Aus der EP 0 602 379 ist ein derartiges Kühlgerät bekannt, welches eine Kältemaschine und ein wärmeisoliertes Gehäuse aufweist, in welchem ein durch Kältemittelleitungen miteinander verbundenes Verdampfersystem angeordnet ist. Bei dem Verdampfersystem sind die Verdampfer einzeln in voneinander thermisch getrennten Fächern angeordnet, deren Temperatur durch eine die Kältemittelzufuhr zu dem jeweiligen Verdampfer über eine Ventileinheit steuernde Regleranordnung beeinflussbar ist. Mit Hilfe der Ventileinheit wird die Kältemittelzufuhr auf die den jeweiligen Fächern zugeordneten Verdampfern zugeteilt.

Aus der DE 696 28 506 T1 ist ein Kühlschrank mit einem Kompressor, einem Kondensator, einer Expansionsvorrichtung und einem Verdampfer bekannt, die funktionsmäßig miteinander durch einen Kühlkreislauf verbunden sind, in dem abdichtend ein Kühlmedium eingeschlossen ist, wobei der Verdampfer in ein Wärmeisolationsmaterial eingebettet ist, das eine innenseitige Kammer des Kühlschranks abdeckt. Zwischen dem Kompressor und einer Expansionsvorrichtung ist ein Sperrventil angeordnet, welches durch eine Steuerung geöffnet wird, wenn der Kompressor angetrieben wird.

Aus der EP 1 457 744 ist ein Kühlgerät gemäß dem Oberbegriff des Anspruchs 1 bekannt.

Es ist bekannt, ein Ventil zwischen einem Verdichterauslass und einem Verdampfereinlass anzuordnen, um eine Rückkondensation von Kältemittel aus dem Verdichter in den Verdampfer zu verhindern, wenn der Kompressor ausgeschaltet ist und das Leitungsstück zwischen Kompressor und Verdampfer warmes Kältemittel enthält. Mit Hilfe des Ventils wird verhindert, dass das warme Kältemittel in den Verdampfer strömt und diesen erwärmt.

Es ist Aufgabe der vorliegenden Erfindung, ein Kühlgerät bzw. ein Verfahren zum Betreiben eines Kühlgeräts anzugeben, womit ein zuverlässiger Betrieb des Kühlschranks mit einem möglichst hohen Wirkungsgrad erzielt werden kann.

Diese Aufgabe wird erfindungsgemäß durch das Kühlgerät sowie durch das Verfahren zum Betreiben eines Kühlgeräts, wie in den unabhängigen Ansprüchen angegeben, gelöst. Weitere vorteilhafte Ausgestaltungen und Weiterbildungen, die jeweils einzeln angewandt oder in geeigneter Weise beliebig miteinander kombiniert werden können, sind Gegenstand der jeweilig abhängigen Ansprüche.

Das erfindungsgemäße Kühlgerät umfasst einen Verdichter mit einem Verdichtereinlass und einem Verdichterauslass, einen Verdampfer mit einem Verdampfereinlass und einem Verdampferauslass, mindestens ein Ventil, Verbindungsleitungen und eine Kontrolleinheit, wobei der Verdichter und der Verdampfer durch die Verbindungsleitungen fluidleitend zu einem Kühlmittelkreislauf zusammengeschlossen sind und das Ventil in dem Kühlmittelkreislauf zwischen dem Verdichterauslass und dem Verdichtereinlass angeordnet ist, und wobei der Verdichter und das Ventil von der Kontrolleinheit angesteuert werden bzw. ansteuerbar sind, wobei die Kontrolleinheit eine Verzögerungseinheit aufweist, die bewirkt, dass der Verdichter erst nach dem Öffnen des Ventils mit einer Zeitverzögerung eingeschaltet wird.

Das Kühlgerät ist vorzugsweise ein Kühl- und/oder Gefrierschrank und kann ein oder mehrere, gegebenenfalls auf verschiedenen Temperaturstufen temperierte Kühlfächer aufweisen. Hierzu weist das Kühlgerät insbesondere ein wärmeisoliertes Gehäuse und mindestens eine wärmeisolierte Tür auf. Das Kühlgerät kann in einer Abwandlung der Erfindung auch ein Kältegerät, insbesondere eine Klimaanlage wie z.B. eine Klimaanlage für Kraftfahrzeuge, sein.

Mit Hilfe des Verdichters wird ein Kühlmittel wie z.B. ein Kohlenwasserstoff wie Isobutan verdichtet. Das Kältemittel kann einen Siedepunkt zwischen -5°C und -40°C, vorzugsweise zwischen -15°C und -30°C aufweisen.

Der Verdichter ist insbesondere als Kompressor ausgestaltet, durch den ein gasförmiges Kältemittel komprimiert wird. Das verdichtete Kältemittel wird anschließend insbesondere einem Wärmetauscher wie z.B. einem Verflüssiger zugeführt, durch den die aufgrund des Verdichtungsvorgangs zugeführte Energie an ein Wärmetauschermedium, wie z.B. Luft, insbesondere an die Umgebung, abgegeben wird. Der Verdichter wirkt hierfür in der Regel mit einem Strömungswiderstand wie z.B. einem Drosselrohr zusammen, um einen höheren Druck, üblicherweise zwischen 4 und 10 bar, hinter dem Verdichter aufzubauen. Durch den Verdichtungsvorgang und dem anschließenden Temperaturausgleich des Kühlmittels mit der Umgebung wird ein verdichtetes Kühlmittel bei Umgebungstemperatur bereitgestellt. Während der Verdichtung kann das gasförmige Kühlmittel in den flüssigen Aggregatszustand überführt werden.

Das Kühlmittel kühlt sich bei einer darauf folgenden Expansion aufgrund des Joule-Thomson-Effekts und/oder des Phasenübergangs flüssig-gasförmig ab und erbringt somit die Kälteleistung des Kältegeräts. Vorteilhafterweise werden die Druckbedingungen, die Menge an Kühlmittel und das Kühlmittel so gewählt, dass dem Verdampfer verflüssigtes Kühlmittel zugeführt wird, welches bei der anschließenden Expansion im Verdampfer verdampft. Nach dem Verdampfen und Aufnehmen von Wärme wird das Kühlmittel wieder dem Verdichter zugeführt.

Mit Hilfe des Ventils kann die Verbindungsleitung zwischen dem Verdichter und dem Verdampfer unterbrochen werden. Die Unterbrechung dient dazu, eine Rückkondensation von Kühlmittel am Verdichter zu vermeiden. Hierdurch wird der Wirkungsgrad des Kältegeräts erheblich verbessert und die durchschnittliche Energieaufnahme des Kühlgeräts wird erheblich reduziert.

Die Zeitverzögerung zwischen dem Öffnen des Absperrventils und dem Start des Verdichters dient dazu, den Anlauf des Verdichters zu erleichtern und auch unter kritischen Bedingungen sicherzustellen. Durch das vorzeitige Öffnen des Ventils kann das zwischen dem Verdichter und dem Ventil eingeschlossene Kältemittel, welches in der Regel gasförmig unter einem hohen Druck vorliegt, wenn der Verdichter längere Zeit ausgeschaltet war, in den Verdampfer strömen, wodurch der Druck am Verdichter reduziert wird. Der reduzierte Druck auf der Druckseite des Verdichters erleichtert den Startvorgang des Verdichters erheblich, so dass ein Anlaufen des Verdichters auch unter kritischen Bedingungen, d.h. bei hohen Umgebungstemperaturen und schwacher Stromversorgung bzw. niedriger Netzspannung, gewährleistet wird. Dieser Vorteil kann auch dazu genutzt werden, den Elektromotor im Verdichter zu verkleinern. Das vorzeitige Öffnen erlaubt aufgrund der Reduzierung des erforderlichen Mindestanlaufdrehmoments eine kleinere Dimensionierung des Elektromotors. Der Elektromotor kann darüber hinaus auch im Verbrauch energiesparender konstruiert werden. Hierdurch können Herstellungskosten, Energiekosten und Betriebskosten eingespart werden. Die Zeitverzögerung beträgt insbesondere mindestens 0,5 sec, vorzugsweise mindestens 1 sec.

Der Strömungswiderstand kann als Drosselventil oder Kapillarrohr ausgestaltet sein.

Der Verdichter wird beispielsweise zwischen 0,5 und 10 sec, insbesondere zwischen 1 und 4 sec, eingeschaltet.

Vorteilhafterweise umfasst das Kühlgerät einen Spannungssensor zum Messen einer momentanen Netzspannung, die an dem Kühlgerät anliegt. Mit Hilfe des Spannungssensors kann ermittelt werden, welche maximale Leistung der Verdichter bzw. der Kompressor aufnehmen kann.

Die Verzögerungsschaltung ist so eingerichtet, dass die Dauer der Zeitverzögerung von der gemessenen Netzspannung abhängig ist, insbesondere die Dauer der Zeitverzögerung für eine geringere erste Netzspannung größer ist als für eine größere zweite Netzspannung. Beispielsweise wird die Zeitverzögerung um eine Sekunde verlängert, wenn die momentane. Netzspannung um 10 % von der nominalen Netzspannung abweicht. Beispielsweise wird der Verdichter anstelle von einer Sekunde erst nach 2 Sekunden nach dem Öffnen des Ventils eingeschaltet, wenn eine Spannung von 207 V bei einem Netz mit nominalen 230 V gemessen wird. Wird eine Spannung von 184 V gemessen, wird beispielsweise die Zeitverzögerung noch weiter verlängert und der Verdichter wird erst nach 3 Sekunden nach dem Öffnen des Ventils eingeschaltet.

Die Zeitverzögerung kann kontinuierlich von der momentanen Netzspannung abhängen, sie kann sich jedoch auch stufenweise erhöhen bzw. in Stufen davon abhängen.

In einer weiteren bevorzugten Ausgestaltung der Erfindung umfasst das Kühlgerät weiterhin einen Temperatursensor zum Messen einer momentanen Umgebungstemperatur des Kühlgeräts. Auch kann das Kühlgerät weiterhin einen Sensor zum Messen einer momentanen Temperatur in oder an dem Verdampfer umfassen.

Es ist von Vorteil, wenn die Verzögerungsschaltung so eingerichtet ist, dass die Dauer der Zeitverzögerung von der gemessenen Temperatur abhängt, insbesondere die Dauer der Zeitverzögerung für eine höhere erste Temperatur größer ist als für eine niedrigere zweite Temperatur. Beispielsweise kann die Zeitverzögerung um eine Sekunde verlängert werden, wenn die Umgebungstemperatur über 30°C liegt. Liegt die Umgebungstemperatur über 35°C, kann die Zeitverzögerung um eine weitere Sekunde verlängert werden.

Vorteilhafterweise sind mehrere Ventile für mehrere Verdampfer vorgesehen. Hier können insbesondere mehrere Kühlkreisläufe für mehrere Temperaturstufen eingesetzt werden. Das Kühlgerät weist insbesondere mehrere Kühlfächer auf, die jeweils mindestens einen Verdampfer aufweisen.

Das erfindungsgemäße Verfahren zum Betreiben eines Kühlgeräts, insbesondere eines Kühlschranks, welches einen Verdichter und einen Verdampfer zum Verdichten und Verdampfen eines Kühlmittels aufweist, wobei der Verdichter und der Verdampfer fluidleitend zu einem Kühlmittelkreislauf zusammengeschlossen sind, so dass das Kühlmittel von einem Verdichterauslass am Verdichter zu einem Verdampfereinlass am Verdampfer und von einem Verdampferauslass am Verdampfer zu einem Verdichtereinlass am Verdichter strömen kann, umfasst folgende Verfahrensschritte: Der Kühlmittelkreislauf zwischen dem Verdichterauslass und dem Verdampfereinlass ist unterbrochen und der Verdichter ist ausgeschaltet, dann wird der Kühlmittelkreislauf zwischen dem Verdichterauslass und dem Verdichtereinlass geschlossen und anschließend wird der Verdichter mit einer Zeitverzögerung eingeschaltet.

Durch das zeitverzögerte Einschalten des Verdichters wird der Druck, gegen den der Verdichter anarbeiten muss, reduziert, da sich der zwischen dem Verdichter und dem Ventil vorliegende Druck durch das Ausströmen des Kühlmittels in den Verdampfer rein abbaut. Dieses erleichtert den Start des Verdichters, insbesondere seines Elektromotors während der Anlaufphase, in welcher der Motor (je nach Motortyp) nicht seine optimale Leistung bzw. sein maximales Drehmoment erbringt bzw. erbringen kann. Der erleichterte Startvorgang des Verdichters lässt auch zu, den Motor kleiner zu dimensionieren. Auch können hierdurch Probleme beim Starten des Verdichters unter ungünstigen Bedingungen wie z.B. bei einer hohen Umgebungstemperatur oder bei einer schwachen elektrischen Strom- /Spannungs- bzw. Energieversorgung sichergestellt werden.

Durch das vorzeitige Öffnen des Ventils vor dem Anlaufen des Verdichters können Produktions- und Betriebskosten eingespart sowie die Zuverlässigkeit des Betriebs des Kältegeräts verbessert werden.

Bei dem erfindungsgemäßen Verfahren wird die am Kühlgerät anliegende momentane Netzspannung gemessen und die Dauer der Zeitverzögerung in Abhängigkeit der gemessenen Netzspannung gewählt, insbesondere die Dauer der Zeitverzögerung für eine geringere erste Netzspannung größer gewählt als für eine größere zweite Netzspannung. Hierbei sind folgende Zeitverzögerungen sinnvoll:
In einer speziellen Ausgestaltung wird die Zeitverzögerung kontinuierlich oder stufenweise um mindestens 0,5 Sekunden, insbesondere mindestens 1 Sekunde, pro 10 % Abweichung der gemessenen Netzspannung unter die nominale Netzspannung vergrößert.

Vorteilhafterweise wird die Umgebungstemperatur des Kühlgeräts und/oder eine Temperatur am oder im Verdampfer gemessen und die Dauer der Zeitverzögerung in Abhängigkeit von der gemessenen Temperatur gewählt, insbesondere die Dauer der Zeitverzögerung für eine höhere erste Temperatur größer gewählt wird als für eine niedrigere zweite Temperatur.

In einer speziellen Ausgestaltung wird die Zeitverzögerung kontinuierlich oder stufenweise um mindestens 0,5 Sekunden, insbesondere mindestens 1 Sekunde pro 5°C Abweichung über 20°C vergrößert.

Durch diese Maßnahme kann einerseits ein besonders hoher Wirkungsgrad des Kühlgeräts erreicht werden. Darüber hinaus kann durch die gewählte Zeitverzögerung der Verdichter in einem günstigen Betriebsbereich betrieben werden, in welchem er einen besonders hohen Wirkungsgrad hat, selbst wenn aufgrund einer schwachen momentanen Netzspannung zu dem Zeitpunkt nur eine geringere Leistungsaufnahme möglich ist.

Weitere vorteilhafte Einzelheiten sowie Ausgestaltungen, die jeweils einzeln für sich oder beliebig miteinander kombiniert werden können, werden anhand der folgenden Zeichnung, welche die Erfindung nicht einschränken, sondern lediglich exemplarisch illustrieren soll, näher erläutert.

Es zeigen schematisch:
- Fig. 1: das erfindungsgemäße Kältegerät als Schaltungsschema; und
- Fig. 2: einen zeitlichen Verlauf, wie das erfindungsgemäße Kältegerät betrieben wird.

Fig. 1 zeigt ein erfindungsgemäßes Kühlgerät 1, welches als Kühlschrank ausgebildet ist und einen Verdichter 2 mit einem Verdichtereinlass 11 und mit einem Verdichterauslass 12 und einen Verdampfer 3 mit einem Verdampfereinlass 13 und mit einem Verdampferauslass 14 aufweist. Der Verdichter 2 und der Verdampfer 3 sind über Verbindungsleitungen 5 zu einem Kühlmittelkreislauf 7 zusammengeschlossen, wobei zwischen dem Verdichter 2 und dem Verdampfer 3 ein Ventil 4, ein Verflüssiger 15 und ein Strömungswiderstand 16 angeordnet sind. Mit Hilfe des Ventils 4 kann die Verbindungsleitung 5 zwischen dem Verdichterauslass 12 und dem Verdampfereinlass 13 abgesperrt werden.

Ein in dem Kühlmittelkreislauf 7 zirkulierendes Kühlmittel wird durch den Verdichter 2 verdichtet, so dass die Temperatur des Kühlmittels erhöht wird. Anschließend wird die Wärme an die Umgebung abgegeben, wodurch sich das Kühlmittel aufgrund des durch den Strömungswiderstand 16 erzeugten hohen Druckes zwischen dem Strömungswiderstand 16 und dem Verdichter 2 verflüssigt. Der Strömungswiderstand ist als Drosselrohr ausgestaltet. In dem Verdampfer 4 wird das Kühlmittel entspannt, wodurch es sich abkühlt. Der Kälteinhalt des verdichteten Kühlmittels wird dann einem Kühlfach (nicht dargestellt) des Kühlgeräts 1 zur Verfügung gestellt. Das entspannte und im Verdampfer 3 aufgewärmte Kühlmittel wird anschließend wieder dem Verdichter 2 zugeführt.

Das Ventil 4 und der Verdichter 2 wird von einer Kontrolleinheit gesteuert, welche mit einem ersten 10 und einem zweiten 17 Temperatursensor sowie einem Spannungssensor 9 in Verbindung steht. Das Ventil 4 dient dazu, eine Verschlechterung des Wirkungsgrads des Kühlgeräts 1 aufgrund einer Rückkondensation von Kühlmittel von dem ausgeschalteten, warmen Verdichter 2 in den noch kalten Verdampfer 3 zu vermeiden.

Die Kontrolleinheit 6 weist eine Verzögerungseinheit 8 auf, mit der der Verdichter 2 erst mit einer Zeitverzögerung nach dem Öffnen des Ventils 4 eingeschaltet wird. Durch das vorzeitige Öffnen des Ventils 4 vor dem Einschalten des Verdichters 2 kann sich das zwischen dem Verdichter 2 und dem Ventil 4 unter vergleichsweise hohem Druck gespeicherte Kühlmittel in den Verdampfer 3 entspannen, so dass der Verdichter 2 nicht gegen den hohen Druck, sondern nur gegen einen niedrigeren Druck anarbeiten muss.

Liegt die Umgebungstemperatur unter 20°, liegt die Temperatur am Verdampfer 3 unterhalb einer vorgegebenen Solltemperatur und ist die momentane am Kühlgerät 1 anliegende Netzspannung größer als 220 V, wird eine Verzögerung von 1 Sekunde gewählt, mit der der Verdichter 2 eingeschaltet wird, nachdem das Ventil 4 geöffnet wurde. Liegt die momentane Netzspannung bei 105 V, wird die Verzögerungszeit um 1 Sekunde vergrößert. Liegt die Umgebungstemperatur bei über 25°, wird die Verzögerungszeit um eine weitere Sekunde erhöht.

Durch die Verlängerung der Verzögerungszeit kann ein zuverlässiger Betrieb des Kühlgeräts 1 auch unter kritischen Bedingungen wie z.B. bei hohen Umgebungstemperaturen sowie bei geringen momentanen Netzspannungen auch während der kritischen Phase des Anlaufens des Verdichters sichergestellt werden. Darüber hinaus kann der Elektromotor (nicht gezeigt) im Verdampfer kleiner, preiswerter und energiesparender dimensioniert werden.

In Fig. 2 ist der Schaltzustand des Ventils 4 (durchgezogene Linie) bzw. des Verdichters 2 (gestrichelte Linie) gegenüber der Zeit gezeigt. Man erkennt das um die Zeitzögerung T=t₂-t₁ zeitversetzte Einschalten des Verdichters 2 nach dem Öffnen des Ventils 4.

Die Erfindung betrifft ein Kühlgerät 1, insbesondere einen Kühlschrank, umfassend einen Verdichter 2 mit einem Verdichtereinlass 11 und einem Verdichterauslass 12, einen Verdampfer 3 mit einem Verdampfereinlass 13 und einem Verdampferauslass 14, mindestens ein Ventil 4, Verbindungsleitungen 5 und eine Kontrolleinheit 6, wobei der Verdichter 2 und der Verdampfer 3 durch die Verbindungsleitungen 5 fluidleitend zu einem Kühlmittelkreislauf 7 zusammengeschlossen sind und das Ventil 4 in dem Kühlmittelkreislauf 7 zwischen dem Verdichterauslass 12 und dem Verdampfereinlass 13 angeordnet ist, und wobei der Verdichter 2 und das Ventil 4 von der Kontrolleinheit 6 angesteuert werden, wobei die Kontrolleinheit 6 eine Verzögerungseinheit 8 aufweist, die bewirkt, dass der Verdichter 2 erst nach dem Öffnen des Ventils 4 mit einer Zeitverzögerung eingeschaltet wird; sowie ein entsprechendes Verfahren zum Betreiben eines Kühlgeräts 1.

Die Erfindung zeichnet sich dadurch aus, dass ein zuverlässiger Betrieb des Kühlgeräts 1 auch während der Anlaufphase des Verdichters 2 sichergestellt wird, wobei ein hoher Wirkungsgrad und eine gute Energieausnutzung erzielt wird.

### Bezugszeichenliste

- 1: Kühlgerät
- 2: Verdichter
- 3: Verdampfer
- 4: Ventil
- 5: Verbindungsleitungen
- 6: Kontrolleinheit
- 7: Kühlmittelkreislauf
- 8: Verzögerungseinheit
- 9: Spannungssensor
- 10: erster Temperatursensor
- 11: Verdichtereinlass
- 12: Verdichterauslass
- 13: Verdampfereinlass
- 14: Verdampferauslass
- 15: Verflüssiger
- 16: Strömungswiderstand
- 17: zweiter Temperatursensor

## Patentansprüche

1. Kühlgerät (1), insbesondere Kühlschrank, umfassend einen Verdichter (2) mit einem Verdichtereinlass (11) und einen Verdichterauslass (12), einem Verdampfer (3) mit einem Verdampfereinlass (13) und einem Verdampferauslass (14), mindestens ein Ventil (4), Verbindungsleitungen (5), und eine Kontrolleinheit (6), wobei der Verdichter (2) und der Verdampfer (3) durch die Verbindungsleitungen (5) fluidleitend zu einem Kühlmittelkreislauf (7) zusammengeschlossen sind und das Ventil (4) in den Kühlmittelkreislauf (7) zwischen dem Verdichterauslass (12) und dem Verdampfereinlass (13) angeordnet ist, und wobei der Verdichter (2) und das Ventil (4) von der Kontrolleinheit (6) angesteuert werden, die eine Verzögerungseinheit (8) aufweist, die bewirkt, dass der Verdichter (2) erst nach dem Öffnen des Ventils (4) mit einer Zeitverzögerung eingeschaltet wird, **dadurch gekennzeichnet, dass** die Verzögerungseinheit (8) so eingerichtet ist, dass die Dauer der Zeitverzögerung von der gemessenen Netzspannung abhängig ist.

2. Kühlgerät nach Anspruch 1, **gekennzeichnet durch** einen Spannungssensor (9) zum Messen einer momentanen Netzspannung, die an dem Kühlgerät (1) anliegt.

3. Kühlgerät nach Anspruch 1 oder 2, **dadurch gekennzeichnet, dass** die Dauer der Zeitverzögerung für eine geringere erste Netzspannung größer ist als für eine größere zweite Netzspannung.

4. Kühlgerät nach einem der vorherigen Ansprüche, **gekennzeichnet durch** einen Temperatursensor (17) zum Messen einer momentanen Umgebungstemperatur des Kühlgeräts (1).

5. Kühlgerät nach einem der vorherigen Ansprüche, **gekennzeichnet durch** einen Temperatursensor (10) zum Messen einer momentanen Temperatur in oder an dem Verdampfer (3).

6. Kühlgerät nach Anspruch 4 oder 5, **dadurch gekennzeichnet, dass** die Verzögerungsschaltung so eingerichtet ist, dass die Dauer der Zeitverzögerung von der gemessenen Temperatur abhängt, insbesondere die Dauer der Zeitverzögerung für eine höhere erste Temperatur größer ist, als für eine niedrigere zweite Temperatur.

7. Kühlgerät nach einem der vorherigen Ansprüche, **dadurch gekennzeichnet, dass** mehrere Ventile (4) für mehrere Verdampfer (3) vorgesehen sind.

8. Verfahren zum Betreiben eines Kühlgeräts (1), insbesondere Kühlschrank, welches einen Verdichter (2) und einen Verdampfer (3) zum Verdichten bzw. Verdampfen eines Kühlmittels aufweist, wobei der Verdichter (2) und der Verdampfer (3) fluidleitend zu einem Kühlmitelkreislauf (7) zusammengeschlossen sind, so dass das Kühlmittel von einem Verdichterauslass (12) am Verdichter (2) zu einem Verdampfereinlass (13) am Verdampfer (3) und von einem Verdampferauslass (14) am Verdampfer (3) zu einem Verdichtereinlass (11) am Verdichter (2) strömen kann, wobei das Verfahren folgende Schritte aufweist: der Kühlmittelkreislauf (7) zwischen dem Verdichterauslass (12) und dem Verdampfereinlass (13) ist unterbrochen und der Verdichter (2) ist ausgeschaltet, dann wird der Kühlmittelkreislauf (7) zwischen dem Verdichterauslass (12) und dem Verdampfereinlass (13) geschlossen, und anschließend wird der Verdichter (2) mit einer Zeitverzögerung geschaltet, wobei die Dauer der Zeitverzögerung in Abhängigkeit der gemessenen, momentan am Kühlgerät anliegenden Netzspannung gewählt ist.

9. Verfahren nach Anspruch 8, **dadurch gekennzeichnet, dass** die Dauer der Zeitverzögerung für eine geringere erste Netzspannung größer gewählt wird, als für eine größere zweite Netzspannung.

10. Verfahren nach Anspruch 8 oder 9, **dadurch gekennzeichnet, dass** die Umgebungstemperatur des Kühlgerätes (1) und/oder eine Temperatur am oder im Verdampfer (3) gemessen wird und die Dauer der Zeitverzögerung in Abhängigkeit von der gemessenen Temperatur gewählt wird, insbesondere die Dauer der Zeitverzögerung für eine höhere erste Temperatur größer gewählt wird, als für eine niedrigere zweite Temperatur.

## Claims

1. Cooling appliance (1), particularly refrigerator, comprising a compressor (2) with a compressor inlet (11) and a compressor outlet (12), an evaporator (3) with an evaporator inlet (13) and an evaporator outlet (14), at least one valve (4), connecting lines (5) and a control unit (6), wherein the compressor (2) and the evaporator (3) are fluid-conductively connected together by the connecting lines (5) to form a coolant circuit (7) and the valve (4) is arranged in the coolant circuit (7) between the compressor outlet (12) and the evaporator inlet (13), and wherein the compressor (2) and the valve (4) are activated by the control unit (6), which comprises a delay unit (8) having the effect that the compressor (2) is switched on only with a delay in time after opening of the valve (4), **characterised in that** the delay unit (8) is so arranged that the duration of the time delay is dependent on the measured mains voltage.

2. Cooling appliance according to claim 1, **characterised by** a voltage sensor (9) for measuring an instantaneous mains voltage applied to the cooling appliance (1).

3. Cooling appliance according to claim 1 or 2, **characterised in that** the duration of the time delay for a smaller first mains voltage is larger than for a larger second mains voltage.

4. Cooling appliance according to any one of the preceding claims, **characterised by** a temperature sensor (17) for measuring an instantaneous ambient temperature of the cooling appliance (1).

5. Cooling appliance according to any one of the preceding claims, **characterised by** a temperature sensor (10) for measuring an instantaneous temperature in or at the evaporator (3).

6. Cooling appliance according to claim 4 or 5, **characterised in that** the delay circuit is so arranged that the duration of the time delay depends on the measured temperature, in particular the duration of the time delay is greater for a higher first temperature than for a lower second temperature.

7. Cooling appliance according to any one of the preceding claims, **characterised in that** a plurality of valves (4) is provided for a plurality of evaporators (3).

8. Method of operating a cooling appliance (1), particularly refrigerator, which comprises a compressor (2) and an evaporator (3) for compressing and evaporating, respectively, a coolant, wherein the compressor (2) and the evaporator (3) are fluid-conductively connected together to form a coolant circuit (7) so that the coolant can flow from a compressor outlet (12) at the compressor (2) to an evaporator inlet (13) at the evaporator (3) and from an evaporator outlet (14) at the evaporator (3) to a compressor inlet (11) at the compressor (2), wherein the method comprises the following steps: the coolant circuit (7) is interrupted between the compressor outlet (12) and the evaporator inlet (13) and the compressor (2) is switched off, the coolant circuit (7) is then closed between the compressor outlet (12) and the evaporator inlet (13) and subsequently the compressor (2) is switched with a delay in time, wherein the duration of the time delay is selected in dependence on the measured mains voltage instantaneously applied to the cooling appliance.

9. Method according to claim 8, **characterised in that** the duration of the time delay is selected to be larger for a smaller first mains voltage than for a larger second mains voltage.

10. Method according to claim 8 or 9, **characterised in that** the ambient temperature of the cooling appliance (1) and/or a temperature at or in the evaporator (3) is measured and the duration of the time delay is selected in dependence on the measured temperature, in particular the duration of a time delay is selected to be greater for a higher first temperature than for a lower second temperature.

## Revendications

1. Appareil réfrigérant, en particulier réfrigérateur, comprenant un compresseur (2) avec une entrée compresseur (11) et une sortie compresseur (12), un évaporateur (3) avec une entrée évaporateur (13) et une sortie évaporateur (14), au moins une soupape (4), des conduites de raccordement (5) et une unité de commande (6), ledit compresseur (2) et ledit évaporateur (3) étant réunis par les conduites de raccordement (5) en un circuit de fluide réfrigérant (7) de manière à conduire le fluide et la soupape étant disposée dans ledit circuit de fluide réfrigérant (7), entre la sortie compresseur (12) et l'entrée évaporateur (13), et le compresseur (2) et la soupape (4) étant commandés par l'unité de commande (6), laquelle présente une unité de retard (8) ayant pour effet de ne mettre en route le compresseur (2), avec un retard, qu'après l'ouverture de la soupape (4), **caractérisé en ce que** l'unité de retard (8) est configurée de telle sorte que la durée du retard dépend de la tension secteur mesurée.

2. Appareil réfrigérant selon la revendication 1, **caractérisé par** un capteur de tension (9), destiné à mesurer une tension secteur momentanée, appliquée à l'appareil réfrigérant (1).

3. Appareil réfrigérant selon la revendication 1 ou 2, **caractérisé en ce que** la durée du retard est plus importante pour une première tension secteur plus faible que pour une deuxième tension secteur plus forte.

4. Appareil réfrigérant selon l'une des revendications précédentes, **caractérisé par** un capteur de température (17), destiné à mesurer une température ambiante momentanée de l'appareil réfrigérant (1).

5. Appareil réfrigérant selon l'une des revendications précédentes, **caractérisé par** un capteur de température (10), destiné à mesurer une température momentanée dans ou sur l'évaporateur (3).

6. Appareil réfrigérant selon la revendication 4 ou 5, **caractérisé en ce que** le circuit de retard (8) est configuré de telle sorte que la durée du retard dépend de la température mesurée, en particulier que la durée du retard est plus importante pour une première température plus élevée que pour une deuxième température plus faible.

7. Appareil réfrigérant selon l'une des revendications précédentes, **caractérisé en ce que** plusieurs soupapes (4) pour plusieurs évaporateurs (3) sont prévues.

8. Procédé pour faire fonctionner un appareil réfrigérant (1), en particulier réfrigérateur, lequel comprend un compresseur (2) et un évaporateur (3) pour la compression, respectivement l'évaporation d'un fluide réfrigérant, ledit compresseur (2) et ledit évaporateur (3), , étant réunis de manière à conduire le fluide en un circuit de fluide réfrigérant (7), de sorte que le fluide réfrigérant puisse circuler d'une sortie compresseur (12) prévue sur le compresseur (2) vers une entrée évaporateur (13) prévue sur l'évaporateur (3), et d'une sortie évaporateur (14) prévue sur l'évaporateur (3) vers une entrée compresseur (11) prévue sur le compresseur (2), ledit procédé comprenant les étapes suivantes : le circuit de fluide réfrigérant (7) entre la sortie compresseur (12) et l'entrée évaporateur (13) étant interrompu et le compresseur (2) étant arrêté, on ferme alors le circuit de fluide réfrigérant (7) entre la sortie compresseur (12) et l'entrée évaporateur (13) puis on met en route le compresseur (2) avec un retard, la durée du retard étant choisi en fonction de la tension secteur mesurée, momentanément appliquée à l'appareil réfrigérant.

9. Procédé selon la revendication 8, **caractérisé en ce qu'**on choisit la durée du retard de façon à ce qu'elle soit plus importante pour une première tension secteur plus faible que pour une deuxième tension secteur plus forte.

10. Procédé selon la revendication 8 ou 9, **caractérisé en ce qu'**on mesure la température ambiante de l'appareil réfrigérant (1) et/ou une température sur ou dans l'évaporateur (3) et on choisit la durée du retard en fonction de la température mesurée, en particulier on choisit la durée du retard de façon à ce qu'elle soit plus importante pour une première température plus élevée que pour une deuxième température plus faible.
